# EUROPÄISCHE PATENTSCHRIFT

(11) **EP 2 794 426 B1**
(45) Veröffentlichungstag und Bekanntmachung des Hinweises auf die Patenterteilung: **09.11.2016**
(21) Anmeldenummer: 12821099.4
(22) Anmeldetag: 20.12.2012
(51) Int. Cl.: B65D 83/04, A61J 7/00

(54) **TABLETTENSPENDER ZUR EINZELABGABE VON TABLETTEN**
TABLET DISPENSER FOR THE SINGLE DELIVERY OF TABLETS
DISTRIBUTEUR DE COMPRIMÉS DESTINÉ À DISTRIBUER LES COMPRIMÉS UN À UN

(30) Priorität: 23.12.2011 AT 500082011
(43) Veröffentlichungstag der Anmeldung: 29.10.2014
(73) Patentinhaber: PEZ AG, 4050 Traun (AT)
(72) Erfinder: KREISEL, Hanns Hilmar, A-4600 Wels (AT)
(74) Vertreter: Patentanwaltskanzlei Hübscher
(86) Internationale Anmeldenummer: PCT/AT2012/050201
(87) Internationale Veröffentlichungsnummer: WO 2013/090966

(56) Entgegenhaltungen:
- EP-A2- 0 221 413
- FR-A1- 2 735 110
- US-A1- 2005 236 419
- US-A1- 2009 194 556

## Beschreibung

### Technisches Gebiet

Die Erfindung bezieht sich auf einen Tablettenspender zur Einzelabgabe von Tabletten mit einem Gehäuse und mit einem Vorratsraum für die Tabletten, an den eine Vereinzelungseinrichtung für die Tabletten anschließt und mit einem der Vereinzelungseinrichtung nachgeordneten Auswerfer, der einer Längsseite des Gehäuses zugeordnet, entlang dieser in einem Abgabeschacht im Gehäuse verschiebbar gelagert und gegen die Kraft einer Feder anschlagbegrenzt verschiebbar ist, wobei der Auswerfer eine Aufnahme für eine Tablette aufweist und wobei die Aufnahme von wenigstens drei Auswerferwänden und einem Auswerferboden aufgespannt wird.

### Stand der Technik

Die DE 2638164 A1 offenbart einen Tablettenspender, der einen Vorratsraum, eine daran anschließende Vereinzelungseinrichtung und der einen der Vereinzelungseinrichtung nachgeschlossenen Auswerfer umfasst, der einer Längsfläche des Spenders zugeordnet ist. Zur Ausgabe von vereinzelten Tabletten sind zudem Tablettenspender bekannt (WO 99/07621 A1), die aus einem prismatischen Gehäuse mit einem einen Vorratsraum für Tabletten bildenden Gehäuseeinsatz bestehen, der einen gegen den Gehäuseboden vorstehenden Abgabeschacht besitzt und gegen die Kraft einer Feder in Richtung des Abgabeschachtes zwischen einer Ruhestellung und einer Ausgabestellung verlagert werden kann, in der der Abgabeschacht den Gehäuseboden durchsetzt, so dass eine Ausgabeöffnung des stirnseitig geschlossenen Abgabeschachtes zur Tablettenentnahme über den Gehäuseboden vorsteht. Wird der Gehäuseeinsatz freigegeben, so wird er durch die Feder in die Ruhestellung zurückbewegt, in der der Abgabeschacht mit seiner geschlossenen Stirnseite die für ihn im Gehäuseboden vorgesehene Durchtrittsöffnung verschließt. Die Feder ist als Blattfeder ausgebildet, die einstückig mit dem aus Kunststoff bestehenden Gehäuseeinsatz gefertigt ist und sich mit ihrem freien Ende am Boden des Gehäuses abstützt. Um ein sicheres Befüllen des Abgabeschachtes aus dem Vorratsraum zu sichern, ist eine Seitenwand des Vorratsraumes unter Ausbildung einer abfallenden Schulter abgesetzt, gegen die ein Gehäusesteg vorsteht. Bei einer Verstellung des Gehäuseeinsatzes zur Tablettenentnahme läuft die abfallende Schulter auf den Gehäusesteg auf, wodurch die an die Schulter anschließende Seitenwand des Einsatzes mit der Wirkung elastisch eingedrückt wird, dass Brückenbildungen im Bereich der Tablettenanhäufung im Vorratsraum unterbunden werden und ein störungsfreies Nachfüllen des Abgabeschachtes gewährleistet werden kann. Nachteilig bei diesen Konstruktionen eines Tablettenspenders ist allerdings, dass insbesondere Tabletten mit quaderförmiger bzw. prismatischer Geometrie und/oder Fruchtgummis, also Bonbons oder Lutschtabletten mit elastischer Struktur beim Gleiten in den Abgabeschacht oder beim Auswerfen aus dem Abgabeschacht im Abgabeschacht oftmalig verkanten, womit ein ordnungsgemäßes Auswerfen der Tabletten unterbunden wird. Unter Tabletten sind in diesem Zusammenhang insbesondere Kaubonbons, Lutschpastillen, Fruchtgummis u. dgl. mehr zu subsummieren.

Ein eingangs erwähnter Tablettenspender zur Einzelabgabe von Tabletten mit einem Gehäuse und mit einem Vorratsraum für die Tabletten, an den eine Vereinzelungseinrichtung für die Tabletten anschließt ist aus der EP 0 221 413 A2 bekannt. Der Spender besitzt ein kastenförmiges Gehäuse aus einem kappenförmigen Gehäuseaußenteil und einem Gehäuseinnenteil, die anschlagbegrenzt relativ zueinander verlagerbar sind. Die Vereinzelungseinrichtung ist Teil des Gehäuseinnenteils, wohingegen die Ausgabeöffnung von einer Durchbrechung im kappenförmigen Gehäuseaußenteil gebildet wird. Auszugebende Tabletten werden einer Vereinzelungseinrichtung zugeleitet. Diese Vereinzelungseinrichtung mündet an der Gehäusewand in einem Abgabeschacht, in dem die abzugebende Tablette in weiterer Folge zu liegen kommt. Wird das Gehäuseaußenteil gegen die Kraft einer Feder verlagert, so wird die Ausgabeöffnung neben der Tablette freigegeben und die Tablette kann aus dem Tablettenspender entnommen werden bzw. fällt aus dem Tablettenspender heraus. Aus der US 2005/0236419 A1 ist eine Vorrichtung zum Vereinzeln von Tabletten vorgesehen, die eine Vereinzelungskammer aufweist, welche einem Magazin nachgeordnet ist. Tabletten werden schwerkraftbedingt vom Magazin in die Vereinzelungseinrichtung eingebracht. Bei Betätigung des Auswurfmechanismusses wird einerseits die Vereinzelungseinrichtung vom Magazin getrennt und wird gleichzeitig die Auswurföffnung freigegeben. Der-artiges ist gleichermaßen aus der FR 2735110 A1 bekannt. Gemäß der US 2009/194556 A1 wird die Tablette einer genau eine Tablette aufnehmenden, dem Magazin zugeordneten, ladenförmige Aufnahme zugeleitet, mit welcher Aufnahme die Tablette bei Betätigung der Aufnahme jeweils eine Tablette aus der Vorrichtung ausbringbar ist.

### Darstellung der Erfindung

Der Erfindung liegt somit die Aufgabe zugrunde, einen Tablettenspender der eingangs geschilderten Art so auszugestalten, dass eine sichere Vereinzelung und ein sauberer Auswurf von Tabletten mit quaderförmiger bzw. prismatischer Geometrie und/oder Fruchtgummis gewährleistet werden kann.

Die Erfindung löst die gestellte Aufgabe gemäß Anspruch 1 dadurch, dass der Auswerfer gegen die Kraft der Feder aus einer eine Öffnung im Gehäuse zwischen Vereinzelungseinrichtung und Abgabeschacht sperrenden Abgabestellung in eine in den Abgabeschacht zurückgezogene, die Öffnung freigebende Aufnahmestellung verschiebbar ist, wobei die der Öffnung zugewandte Auswerferwand einen die Öffnung wechselweise freigebenden und sperrende Schieber bildet.

Da vom Vorratsraum über die Vereinzelungseinrichtung in den Abgabeschacht übergeführte Tabletten vom Auswerfer in einer Aufnahme aufgenommen und in dieser beim Auswerfen geführt werden, kann in einfacher Weise eine sichere Vereinzelung und ein sauberer Auswurf von Tabletten mit quaderförmiger bzw. prismatischer Geometrie und/oder Fruchtgummis gewährleistet werden kann. Die Aufnahme nimmt die Tablette dabei wenigstens zum größten Teil in sich auf, was im Wesentlichen heißen soll, dass wenigstens 50% des Tablettenvolumens von der Aufnahme umfasst werden. Die Aufnahme wird von wenigstens drei Auswerferwänden und einem Auswerferboden aufgespannt. Eine der Seitenwände kann also beispielsweise dann entfallen, wenn die die fehlende Seitenwand überdeckende Behälterwand transparent ausgeführt wird und ein beobachten des Überführens der Tablette aus dem Behälter möglich sein soll.

Dadurch dass die der Öffnung zugewandte Auswerferwand einen die Öffnung wechselweise freigebenden und sperrenden Schieber bildet, kann auf einfache Weise sichergestellt werden, dass bei aufeinander abgestimmten Größenverhältnissen zwischen Tabletten, Vereinzelungseinrichtung und Auswerfer stets exakt eine Tablette in die Aufnahme übergeführt wird und dass Klemmungen im Abgabeschacht sicher vermieden werden.

Ist der Boden der Aufnahme zumindest teilweise durchbrochen und gegebenenfalls abgeschrägt, kann damit eine Zweckentfremdung des Spenders als Abschussvorrichtung für diverse Gegenstände, insbesondere durch Kinder, vermieden werden. Dabei empfiehlt es sich insbesondere, wenn der Boden der Aufnahme eine zur Durchbrechung hin abfallende schiefe Ebene ist und gegebenenfalls nur drei Auswerferwände vorgesehen sind. Gegenstände mit geringerem Querschnitt als die mit dem Spender abzugebenden Tabletten, wie beispielsweise Bleistiftminen, Drähte u. dgl., können dann mit der zweckentfremdeten Vorrichtung nicht ohne weiteres verschossen werden.

Vorteilhafte geometrische Verhältnisse für die Vereinzelungseinrichtung ergeben sich, wenn die dem Auswerfer vorgeordnete Vereinzelungseinrichtung von einer öffnungsbodenseitig an den Abgabeschacht anschließenden, den Vorratsraum teilweise überdeckenden, innenliegenden Behälterwand gebildet wird, deren Oberkante vorzugsweise die obere Öffnungskante überragt.

Zur einfachen erneuten Befüllung des Tablettenspenders kann das Gehäuse auf seiner dem Auswerfer gegenüberliegenden Längsseite eine mit einer Klappe oder mit einem Deckel verschließbare Beschickungsöffnung aufweisen.

### Kurze Beschreibung der Zeichnung

In der Zeichnung ist der Erfindungsgegenstand beispielsweise dargestellt. Es zeigen
- Fig. 1: einen erfindungsgemäßen Tablettenspender in Abgabestellung in einem vereinfachten Längsschnitt,
- Fig. 2: den Tablettenspender nach der Fig. 1 in einem Schnitt nach der Linie II-II der Fig. 1,
- Fig. 3: eine der Fig. 1 entsprechende Darstellung des Tablettenspenders, jedoch in der Aufnahmestellung und
- Fig. 4: den Auswerfer aus Fig. 1 bis 3 in vergrößerter Draufsicht.

### Weg zur Ausführung der Erfindung

Ein erfindungsgemäßer Tablettenspender 1 ist zur Einzelabgabe von Tabletten 2 vorgesehen, die insbesondere quaderförmig und mit beispielsweise vier ausge-bauchten Umfangsflächen ausgebildet sind. Der Tablettenspender 1 umfasst unter anderem ein Gehäuse 3 mit einem Vorratsraum 4 für die Tabletten 2. An den Vorratsraum 4 schließt eine Vereinzelungseinrichtung 5 für die Tabletten 2 an. Der Vereinzelungseinrichtung 5 ist wiederum ein Auswerfer 6 nachgeordnet, der einer Längsseite 7 des Gehäuses 3 zugeordnet ist und der entlang dieser Längsseite 7 in einem Abgabeschacht 8 im Gehäuse 3 verschiebbar gelagert und gegen die Kraft einer Feder 9 anschlagbegrenzt aus einer eine Öffnung 10 im Gehäuse zwischen der Vereinzelungseinrichtung 5 und dem Abgabeschacht 8 sperrenden Abgabestellung (Fig. 1) in eine in den Abgabeschacht 8 zurückgezogene, die Öffnung 10 freigebende Aufnahmestellung (Fig. 3) verschiebbar ist. Um ein Verkanten bzw. Klemmen von auszuwerfenden Tabletten im Abgabeschacht 8 zu vermeiden, weist der Auswerfer 6 eine Aufnahme 11 für eine Tablette 2 auf.

Die Aufnahme 11 wird von wenigstens drei, gegebenenfalls vier, Auswerferwänden 12, 12' und einem Auswerferboden 13 aufgespannt. An der Aufnahme greift eine Betätigung 14 an, die eine Führung in der Längsseite 7 des Gehäuses 3 durchragt und mit welcher der Auswerfer 6 zwischen der Abgabestellung und der Aufnahmestellung verlagerbar ist. Die der Öffnung 10 zugewandte Auswerferwand 12' bildet einen die Öffnung 10 wechselweise freigebenden und sperrende Schieber.

Der Boden 13 der Aufnahme 11 ist teilweise durchbrochen, wobei die Durchbrechung 15 insbesondere Fig. 4 zu entnehmen ist. Dass der Boden 13 der Aufnahme 11 eine zur Durchbrechung 15 hin abfallende schiefe Ebene ist, kann insbesondere aus Fig. 2 ersehen werden.

Die dem Auswerfer 6 vorgeordnete Vereinzelungseinrichtung 5 umfasst eine von einer öffnungsbodenseitig an den Abgabeschacht 8 anschließende, den Vorratsraum 4 teilweise überdeckende innenliegende Behälterwand 16, deren Oberkante vorzugsweise die obere Öffnungskante um ein Maß x überragt. Zur Beschickung ist das Gehäuse 3 auf seiner dem Auswerfer 6 gegenüberliegenden Längsseite mit einer Beschickungsöffnung ausgestattet, die mit einer Klappe 17 verschließbar ist. Um die Vereinzelung der Tabletten 2 zu unterstützen gehören der Vereinzelungseinrichtung 5 Führungslamellen 18 zu, die von der Gehäusewand zum Vereinzelungsraum hin abstehen und die eine Zuführung der Tabletten 2 zur Behälterwand 16 unterstützen. Zudem sind diese Führungslamellen 18 zumindest im Wesentlichen gleich ausgerichtet, wie die Behälterwand 16.

## Patentansprüche

1. Tablettenspender (1) zur Einzelabgabe von Tabletten (2) mit einem Gehäuse (3) und mit einem Vorratsraum (4) für die Tabletten (2), an den eine Vereinzelungseinrichtung (5) für die Tabletten (2) anschließt und mit einem der Vereinzelungseinrichtung (5) nachgeordneten Auswerfer (6), der einer Längsseite (2) des Gehäuse (3) zugeordnet, entlang dieser in einem Abgabeschacht (8) im Gehäuse (3) verschiebbar gelagert und gegen die Kraft einer Feder anschlagbegrenzt verschiebbar ist, wobei der Auswerfer (6) eine Aufnahme (11) für eine Tablette (2) aufweist und wobei die Aufnahme (11) von wenigstens drei Auswerferwänden (12, 12') und einem Auswerferboden (13) aufgespannt wird, **dadurch gekennzeichnet, dass** der Auswerfer gegen die Kraft der Feder aus einer eine Öffnung (10) im Gehäuse (3) zwischen Vereinzelungseinrichtung und Abgabeschacht (8) sperrenden Abgabestellung in eine in den Abgabeschacht (8) zurückgezogene, die Öffnung (10) freigebende Aufnahmestellung verschiebbar ist, wobei die der Öffnung (10) zugewandte Auswerferwand (12') einen die Öffnung (10) wechselweise freigebenden und sperrende Schieber bildet.

2. Tablettenspender nach Anspruch 1, **dadurch gekennzeichnet, dass** der Boden (13) der Aufnahme (11) zumindest teilweise durchbrochen ist.

3. Tablettenspender nach Anspruch 2, **dadurch gekennzeichnet, dass** der Boden (13) der Aufnahme eine zur Durchbrechung (15) hin abfallende schiefe Ebene ist.

4. Tablettenspender nach einem der Ansprüche 1 bis 3, **dadurch gekennzeichnet, dass** die dem Auswerfer (6) vorgeordnete Vereinzelungseinrichtung (5) eine öffnungsbodenseitig an den Abgabeschacht (8) anschließende, den Vorratsraum (4) teilweise überdeckende innenliegende Behälterwand (16) umfasst, deren Oberkante vorzugsweise die obere Öffnungskante überragt.

5. Tablettenspender nach einem der Ansprüche 1 bis 4, **dadurch gekennzeichnet, dass** das Gehäuse (3) auf seiner dem Auswerfer (6) gegenüberliegenden Längsseite eine mit einer Klappe (17) oder mit einem Deckel verschließbare Beschickungsöffnung aufweist.

## Claims

1. Tablet dispenser (1) for the single delivery of tablets (2), comprising a housing (3) and a storage chamber (4) for the tablets (2), which is adjoined by a separating device (5) for the tablets (2), and comprising an ejector (6) which is arranged downstream of the separating device (5), is associated with a longitudinal side (2) of the housing (3), is mounted so as to be displaceable along said longitudinal side in a delivery chute (8) in the housing (3) and is displaceable against the force of a spring in a manner limited by stops, wherein the ejector (6) has a receptacle (11) for a tablet (2) and wherein the receptacle (11) is spanned by at least three ejector walls (12, 12') and an ejector base (13), **characterised in that** the ejector is displaceable against the force of the spring from a delivery position, which blocks an opening (10) in the housing (3) between the separating device and the delivery chute (8), to a receiving position which is retracted into the delivery chute (8) and unblocks the opening (10), wherein the ejector wall (12') facing towards the opening (10) forms a slide which alternately blocks and unblocks the opening (10).

2. Tablet dispenser as claimed in claim 1, **characterised in that** the base (13) of the receptacle (11) is at least partially perforated.

3. Tablet dispenser as claimed in claim 2, **characterised in that** the base (13) of the receptacle is an oblique plane descending towards the hole (15).

4. Tablet dispenser as claimed in any one of claims 1 to 3, **characterised in that** the separating device (5) arranged upstream of the ejector (6) comprises an inner container wall (16) which adjoins the delivery chute (8) on the opening base-side, partially covers the storage chamber (4) and whose top edge protrudes preferably beyond the upper opening edge.

5. Tablet dispenser as claimed in any one of claims 1 to 4, **characterised in that** the housing (3) has, on its longitudinal side opposite the ejector (6), a loading opening which can be closed by a flap (17) or a lid.

## Revendications

1. Distributeur de comprimés (1) destiné à distribuer des comprimés (2) un à un, avec un boîtier (3) et un espace d'approvisionnement (4) pour les comprimés (2), au niveau duquel est relié un dispositif d'individualisation (5) des comprimés (2), et avec un éjecteur (6) situé en aval du dispositif d'individualisation (5), qui est associé à un côté longitudinal (2) du boîtier (3), pouvant être déplacé le long de celui-ci dans une chambre de distribution (8) dans le boitier (3) et de manière limitée par une butée contre la force d'un ressort, l'éjecteur (6) présentant un logement de réception (11) pour un comprimé (2) et le logement de réception (11) étant constitué d'au moins trois parois de l'éjecteur (12, 12') et d'un fond de l'éjecteur (13), **caractérisé en ce que** l'éjecteur peut être déplacé à l'encontre de la force du ressort à partir d'une position de distribution obturant un orifice (10) dans le boîtier (3), entre le dispositif d'individualisation et la chambre de distribution (8), vers une position de réception retirée dans la chambre de distribution (8), libérant l'orifice (10), la paroi de l'éjecteur (12') orientée vers l'orifice (10) formant un coulisseau obturant et dégageant, alternativement, l'orifice (10).

2. Distributeur de comprimés selon la revendication 1, **caractérisé en ce que** le fond (13) du logement de réception (11) est percé au moins en partie.

3. Distributeur de comprimés selon la revendication 2, **caractérisé en ce que** le fond (13) du logement de réception est un plan incliné vers le bas en direction de la percée (15).

4. Distributeur de comprimés selon l'une des revendications 1 à 3, **caractérisé en ce que** le dispositif d'individualisation (5) disposé en amont de l'éjecteur (6) comprend une paroi de récipient (16), située à l'intérieur, recouvrant partiellement, l'espace d'approvisionnement (4), reliée en aval au niveau de la chambre de distribution (8), côté fond de l'ouverture, dont le bord supérieur dépasse, de préférence, le bord d'ouverture supérieur.

5. Distributeur de comprimés selon l'une des revendications 1 à 4, **caractérisé en ce que** le boîtier (3) présente sur son côté longitudinal situé à l'opposé de l'éjecteur (6) une ouverture d'alimentation pouvant être fermée avec un couvercle ou avec un clapet (17).
